# EUROPÄISCHE PATENTSCHRIFT

(11) **EP 4 266 944 B1**
(45) Veröffentlichungstag und Bekanntmachung des Hinweises auf die Patenterteilung: **18.06.2025**
(21) Anmeldenummer: 21836372.9
(22) Anmeldetag: 07.12.2021
(51) Int. Cl.: A45D 19/00, A45D 19/02

(54) **VORRICHTUNG ZUM AUFTRAGEN EINES HAARFÄRBEMITTELS**
DEVICE FOR APPLYING A HAIR DYE
DISPOSITIF D'APPLICATION D'UN COLORANT CAPILLAIRE

(30) Priorität: 22.12.2020 AT 511242020
(43) Veröffentlichungstag der Anmeldung: 01.11.2023
(73) Patentinhaber: IFT Handels-und Entwicklungsgesellschaft mbH, 4483 Hargelsberg (AT)
(72) Erfinder: GRUBER, Ronald, 4400 Steyr (AT)
(74) Vertreter: KLIMENT & HENHAPEL
(86) Internationale Anmeldenummer: PCT/EP2021/084543
(87) Internationale Veröffentlichungsnummer: WO 2022/135903

(56) Entgegenhaltungen:
- WO-A1-88/09632
- DE-A1- 3 039 829
- US-B2- 8 671 954

## Beschreibung

Die Erfindung betrifft eine Vorrichtung zum Auftragen fließfähiger Haarfärbemittel auf Haarpartien, gemäß dem Oberbegriff von Anspruch 1.

Eine gattungsgemäße Vorrichtung wurde in der Druckschrift WO 88/09632 A1 beschrieben. Weitere Vorrichtungen zum Auftragen von Bleich- oder Färbemittel sind aus der DE 30 39 829 A1 und der US 8 671 954 B1 bekannt. Die Erfindung ist besonders für das Auftragen von Haarfärbemittel geeignet, die durch Mischen eines Oxidationsmittels wie Wasserstoffperoxid mit zumindest einem Farbstoff erhalten werden. Solche Zusammensetzungen werden unmittelbar vor dem Auftragen zubereitet und sind fließfähig, aber sehr viskös bis gelförmig. Die Haarfärbemittel, etwa zum Färben, Tönen oder Blondieren der Haare, werden dabei mitunter nur auf einzelne Haarpartien aufgetragen, die auch als Passés oder Strähnen bezeichnet werden. Hierfür existieren unterschiedliche Techniken, zumeist wird beispielsweise mit einer Hand ein Passé aufgenommen und mit der anderen Hand mit einem Kammstiel, der quer zum Passé geführt wird, das Passé in einzelne Strähnen möglichst gleichmäßiger Breite oberhalb und unterhalb des Kammstiels geteilt. Die oberhalb des Kammstiels gelegenen Strähnen werden in weiterer Folge auf ein Kammbrett gelegt und mit einem Pinsel mit dem Haarfärbemittel versehen. Das Kammbrett wird dabei entlang der Strähnen bewegt, bis die Strähnen über ihre gesamte Länge mit dem Haarfärbemittel eingefärbt wurden. Bekannte Techniken dieser Art verfügen über den Nachteil, dass sie sehr aufwändig und zeitintensiv sind, und somit für den Konsumenten auch teuer. Zudem bedarf es Übung und Erfahrung, um ein Passé in einzelne Strähnen gleichmäßiger Breite zu unterteilen und einzufärben und dabei sauber und rasch zu arbeiten, sodass für den Konsumenten ein zufriedenstellendes Resultat erzielt werden kann. In der täglichen Praxis von Frisiersalons kann diesen Anforderungen nicht immer entsprochen werden.

Es ist daher das Ziel der Erfindung, eine Vorrichtung zum Auftragen fließfähiger Haarfärbemittel auf Haarpartien bereitzustellen, die das Formen von Strähnen und das Auftragen von Haarfärbemittel bei gleichbleibender Qualität erleichtern sowie ein rascheres und saubereres Arbeiten ermöglichen.

Diese Ziele werden durch die Merkmale von Anspruch 1 erreicht.

Anspruch 1 bezieht sich auf eine Vorrichtung zum Auftragen fließfähiger Haarfärbemittel auf Haarpartien, bei der ein mit einem Griff versehenes Gehäuse mit einem Gehäuseinneren zur Aufnahme des fließfähigen Haarfärbemittels vorgesehen ist, und das Gehäuse mit einer Abdeckung versehen ist, die eine Abfolge von in einer Längsrichtung des Gehäuses nebeneinander angeordneter und in einer Querrichtung des Gehäuses rinnenartig verlaufender Haaraufnahmen aufweist, die sich jeweils gegenüber dem Gehäuseäußeren zum Einlegen von Haarpartien öffnen, wobei bei einer ersten Schar der Haaraufnahmen die Haaraufnahmen jeweils über Abgabeöffnungen zur Abgabe von Haarfärbemittel mit dem Gehäuseinneren verbunden sind, und zwischen den Haaraufnahmen der ersten Schar haarfärbemittellose Haaraufnahmen einer zweiten Schar angeordnet sind. Erfindungsgemäß wird vorgeschlagen, dass ein mit Bürsten versehener Bürstenhebel vorgesehen ist, der um eine quer zur Längsrichtung des Gehäuses verlaufende Hebelschwenkachse von einer abdeckungsnahen Lage, in der der Bürstenhebel die Haaraufnahmen gegenüber dem Gehäuseäußeren zumindest teilweise abdeckt und die Bürsten in die Haaraufnahmen ragen, in eine abdeckungsferne Lage, in der der Bürstenhebel die Haaraufnahmen gegenüber dem Gehäuseäußeren freigibt, schwenkbar ist, und im Gehäuseinneren ein Zuführelement zur Zufuhr von Haarfärbemittel aus dem Gehäuseinneren zu den Abgabeöffnungen der Haaraufnahmen der ersten Schar angeordnet ist.

Das Haarfärbemittel kann außerhalb des Gehäuses zubereitet und danach für einen sofortigen Auftrag in das Gehäuse eingebracht werden, indem das Gehäuse durch Abnehmen oder Hochklappen der Abdeckung geöffnet wird. Das anwendungsbereite Haarfärbemittel weist dabei zumeist eine viskose bis gelartige Konsistenz auf. Gegebenenfalls kann das Gehäuseinnere auch mit einem elastischen Einlegebeutel versehen sein, der das Haarfärbemittel aufnimmt. Das Gehäuse wird in weiterer Folge wieder mit der Abdeckung geschlossen und nah an die Kopfhaut der behandelten Person gehalten, um eine Haarpartie auf die Abdeckung aufzulegen, sodass sich das Haar der Haarpartie in die Haaraufnahmen der ersten und zweiten Schar verteilt und auf diese Weise von den Haaraufnahmen auch in einzelne Strähnen geteilt wird. Hierfür ist vorgesehen, dass sich die Haaraufnahmen jeweils gegenüber dem Gehäuseäußeren zum Einlegen von Haarpartien öffnen. Durch Betätigen des Zuführelements wird Haarfärbemittel aus dem Gehäuseinneren zu den Abgabeöffnungen der Haaraufnahmen der ersten Schar zugeführt, wo es das Gehäuseinnere verlässt und von der betreffenden, rinnenartigen Haaraufnahme aufgenommen wird, wo es die in der betreffenden Haaraufnahme eingelegte Strähne im Bereich der Abgabeöffnung umspült. Die Haaraufnahmen der zweiten Schar und die darin aufgenommenen Strähnen verbleiben hingegen haarfärbemittellos. Die Haaraufnahmen der ersten Schar und der zweiten Schar sind dabei jeweils rinnenartig ausgeführt und verlaufen auf der Oberseite der Abdeckung parallel zueinander, wobei die rinnenartigen Haaraufnahmen in einer Querrichtung der Abdeckung verlaufen und in Längsrichtung der Abdeckung eine Abfolge mehrerer Haaraufnahmen bilden, wobei auf eine Haaraufnahme der ersten Schar jeweils eine Haaraufnahme der zweiten Schar folgt.

Um einerseits den Farbauftrag zu verbessern und andererseits ein Abstreifen von überschüssigem Haarfärbemittel zu ermöglichen wird zudem erfindungsgemäß vorgeschlagen, dass ein mit Bürsten versehener Bürstenhebel vorgesehen ist, der um eine quer zur Längsrichtung des Gehäuses verlaufende Hebelschwenkachse von einer abdeckungsnahen Lage, in der der Bürstenhebel die Haaraufnahmen gegenüber dem Gehäuseäußeren zumindest teilweise abdeckt und die Bürsten in die Haaraufnahmen ragen, in eine abdeckungsferne Lage, in der der Bürstenhebel die Haaraufnahmen gegenüber dem Gehäuseäußeren freigibt, schwenkbar ist.

Das Gehäuse wird in weiterer Folge mithilfe des Griffs langsam von der Kopfhaut der behandelten Person entfernt, wobei einerseits die Strähnen durch Aufteilen der behandelten Haarpartie auf die einzelnen Haaraufnahmen gebildet werden, und andererseits die in den Haaraufnahmen der ersten Schar eingelegten Strähnen durch das Haarfärbemittel gezogen und somit eingefärbt werden. Diese Bewegung kann durch ein leichtes Verdrehen des Gehäuses unterstützt werden. Die Vorrichtung ermöglicht dabei ein leichteres Auftragen bei gleichbleibender Qualität und Strähnenbreite, da ein mühsames Formen der Strähnen und deren Einpinseln mit Haarfärbemittel unterbleiben können. Der Vorgang des Auftragens des Haarfärbemittels kann zudem rascher vorgenommen werden, da durch das Einlegen der Haarpartie auf die Haaraufnahmen auch gleichzeitig die Strähnen geformt und strähnenweise eingefärbt werden, wobei ein Tropfen des Haarfärbemittels oder dergleichen weitestgehend vermieden werden kann, sodass auch ein sauberes Arbeiten ermöglicht wird.

Das Zuführelement ist vorzugsweise als eine innerhalb des Gehäuseinneren angeordnete und in Richtung der Abgabeöffnungen der Haaraufnahmen der ersten Schar bewegliche Zuführplatte ausgeführt. Durch diese Bewegung wird auf das im Gehäuseinneren aufgenommene Haarfärbemittel Druck ausgeübt, der das Haarfärbemittel über die Abgabeöffnungen aus dem Gehäuse austreten lässt. Hierfür kann auch vorgesehen sein, dass der Griff einen stationären Oberteil und einen am Oberteil schwenkbaren Unterteil aufweist, wobei das Unterteil schwenkbar mit dem als Zuführplatte ausgeführten Zuführelement verbunden ist. Die Bedienung kann somit mit einer einzigen Hand erfolgen, nämlich mit jener Hand, die auch den Griff festhält. Durch Schließen der Faust bei einer zangenartigen Ausführung von Ober- und Unterteil oder Bedienung eines abzugsähnlichen Bedienelements kann der schwenkbare Unterteil betätigt werden, wodurch die Zuführplatte in Richtung der Abgabeöffnungen bewegt wird. Um das Gehäuse weitestgehend quaderförmig ausführen zu können wird auch vorgeschlagen, dass das als Zuführplatte ausgeführte Zuführelement im Zuge der Schwenkbewegung des Unterteils über eine Parallelogrammführung geführt ist. Diese Parallelogrammführung ermöglicht eine Translationsbewegung der Zuführplatte bei gleichbleibender Winkellage, und wird etwa mithilfe eines Parallelogrammgelenks ausgeführt.

Gemäß einer bevorzugten Ausführungsform wird ferner vorgeschlagen, dass das Gehäuse quaderförmig ausgeführt ist, wobei eine vordere Seitenfläche des Gehäuses konkav ausgeführt ist. Durch die konkave Ausführung einer Seitenfläche kann das Gehäuse näher an die Kopfhaut herangeführt werden, die naturgemäß nicht eben sondern gewölbt verläuft.

Bei einer solchen quaderförmigen Ausführung des Gehäuses sind die Abgabeöffnungen vorzugsweise entlang einer in Längsrichtung des Gehäuses verlaufenden Seitenkante der Abdeckung angeordnet. Auf diese Weise kann das Haarfärbemittel sehr nah an der Kopfhaut appliziert werden.

Insbesondere ist es vorteilhaft, wenn der Bürstenhebel in seiner abdeckungsnahen Lage in Richtung einer Schiebeachse von einer aktiven Lage, in der die Bürsten in den Abgabebereich der Abgabeöffnungen ragen, in eine inaktive Lage, in der die Bürsten vom Abgabebereich der Abgabeöffnungen beabstandet sind, verschiebbar ist. Der Bürstenhebel befindet sich während des Einlegens der Haarpartie in die Haaraufnahmen in seiner abdeckungsfernen Lage, um das Einlegen der Haarpartie nicht zu beeinträchtigen. Nach dem Einlegen der Haarpartie kann der Bürstenhebel in seine abdeckungsnahe Lage verschwenkt werden, in der der Bürstenhebel die Haaraufnahmen gegenüber dem Gehäuseäußeren zumindest teilweise abdeckt und die Bürsten in die Haaraufnahmen ragen. Vorzugsweise wird dabei eine erste Rückstellfeder gespannt. In weiterer Folge kann der Bürstenhebel in Richtung der Schiebeachse in seine aktive Lage verschoben werden, in der die Bürsten in den Abgabebereich der Abgabeöffnungen ragen. Hierbei wird vorzugsweise eine zweite Rückstellfeder gespannt. Die Schwenkbewegung sowie die Schiebebewegung können dabei vorzugsweise mit dem Daumen einer einzigen Hand ausgeführt werden, nämlich mit jener Hand, die auch den Griff festhält. Vorzugsweise ist der Bürstenhebel dabei in seiner aktiven Lage arretierbar, um der Bedienperson ein weiteres Arbeiten zu ermöglichen, ohne dabei den Bürstenhebel manuell in seiner aktiven Lage fixieren zu müssen. Nach dem Auftragen des Haarfärbemittels und dem "Abziehen" der Vorrichtung entlang der behandelten Haarpartie kann die Arretierung gelöst werden, wobei die zweite Rückstellfeder den Bürstenhebel in seine inaktive Lage verschiebt, und der Bürstenhebel in weiterer Folge von der ersten Rückstellfeder unterstützt in seine abdeckungsferne Lage hochgeschwenkt werden kann.

Hierzu ist auch vorteilhaft, wenn die Schiebeachse zugleich die Hebelschwenkachse ist und in einem spitzen Winkel zu der dem Griff zugewandten Seitenfläche des Gehäuses verläuft. Der spitze Winkel wird sich dabei in Richtung einer vorderen Seitenfläche des Gehäuses öffnen. Auf diese Weise wird der Bürstenhebel beim Hochschwenken auch gleichzeitig von der vorderen Seitenfläche weg bewegt, wodurch ein ungewolltes Berühren des Kopfhaars mit den farbetragenden Bürsten des Bürstenhebels verhindert wird.

Des Weiteren wird vorgeschlagen, dass der Griff eine Längsachse aufweist, die angewinkelt zur Längsrichtung des Gehäuses verläuft. Wie bereits erwähnt wurde ist es vorteilhaft das Gehäuse möglichst nah an die Kopfhaut heranzuführen. Durch eine angewinkelte Anordnung des Griffes wird dieser Vorgang erleichtert.

Die Erfindung wird im Folgenden anhand von Ausführungsbeispielen mithilfe der beiliegenden Figuren näher erläutert. Es zeigen hierbei die
Fig. 1 eine rückseitige Ansicht einer perspektivischen Darstellung einer Ausführungsform der Erfindung von schräg oben gesehen,
Fig. 2 eine rückseitige Ansicht einer perspektivischen Darstellung einer Ausführungsform der Erfindung gemäß Fig. 1 von schräg unten gesehen,
Fig. 3 eine vorderseitige Ansicht einer perspektivischen Darstellung einer Ausführungsform der Erfindung gemäß Fig. 1 von schräg unten gesehen,
Fig. 4 eine Darstellung einer Ausführungsform der Erfindung gemäß Fig. 1 von oben gesehen,
Fig. 5a eine Darstellung einer Ausführungsform der Erfindung gemäß Fig. 1 von oben gesehen mit den eingezeichneten Schnittebenen C-C, D-D und E-E,
Fig. 5b einen Schnitt für die Ausführungsform der Erfindung gemäß Fig. 5a entlang der Schnittebene D-D,
Fig. 5c einen Schnitt für die Ausführungsform der Erfindung gemäß Fig. 5a entlang der Schnittebene C-C,
Fig. 5d einen Schnitt für die Ausführungsform der Erfindung gemäß Fig. 5a entlang der Schnittebene E-E,
Fig. 6 eine seitliche Ansicht der Ausführungsform der Erfindung gemäß Fig. 1 von der griffabgewandten Seite gesehen,
Fig. 7 eine seitliche Ansicht der Ausführungsform der Erfindung gemäß Fig. 1 von der griffzugewandten Seite gesehen,
Fig. 8 eine rückseitige Ansicht der Ausführungsform der Erfindung gemäß Fig. 1, und die
Fig. 9 eine vorderseitige Ansicht der Ausführungsform der Erfindung gemäß Fig. 1.

Zunächst wird auf die Fig. 1 bis 4 Bezug genommen, die eine Ausführungsform der Erfindung in unterschiedlichen Ansichten zeigen. Die Vorrichtung weist ein Gehäuse 1 zur Aufnahme eines Haarfärbemittels auf, wobei das Gehäuse 1 im Wesentlichen quaderförmig ausgeführt ist. An einer der Seitenflächen des Gehäuses 1 ist ein Griff 2 mit einer Längsachse A, die in der Fig. 4 eingezeichnet ist, angeformt oder befestigt. Die betreffende Seitenfläche wird im Folgenden auch als die dem Griff 2 zugewandte Seitenfläche des Gehäuses 1 bezeichnet. In der gezeigten Ausführungsform ist der Griff 2 am Gehäuse 1 so angeordnet, dass die Längsachse L des Griffes 2 angewinkelt zu einer Längsrichtung R des Gehäuses 1 verläuft, wie insbesondere in der Fig. 4 ersichtlich ist. Der Griff 2 kann ferner mit einer Griffhülse versehen sein, die auf den Griff 2 aufschiebbar ist, um den Griff 2 hinsichtlich seines Querschnitts oder seiner Länge haptisch angenehmer auf die Hand einer Bedienperson abstimmen zu können.

Auf einer Oberseite des Gehäuses 1 ist eine Abdeckung 3 abnehmbar befestigt, wofür in der gezeigten Ausführungsform Clipverschlüsse 4 vorgesehen sind, bei denen jeweils ein federnder Lappen der Abdeckung 3 in eine entsprechende Tasche des Gehäuses 1 lösbar einschnappt. Die Abdeckung 3 kann aber auch schwenkbar am Gehäuse 1 befestigt sein, sodass sie hochklappen und das Gehäuseinnere freigeben kann. Unmittelbar vor der Applizierung des Haarfärbemittels auf das Kopfhaar einer zu behandelnden Person kann das Gehäuse 1 durch Abnehmen oder Hochklappen der Abdeckung 3 geöffnet werden, um ein Haarfärbemittel in das Gehäuse 1 einzubringen. Das Haarfärbemittel wird in der Regel aus einer Zusammensetzung von zumindest zwei Komponenten gebildet, die unmittelbar vor der Applizierung vermischt werden. Diese Zubereitung wird in der Regel außerhalb des Gehäuses 1 erfolgen, wobei das fertig zubereitete Haarfärbemittel in das Gehäuse 1 gefüllt wird. Danach kann das Gehäuse 1 durch Aufsetzen oder Zuklappen der Abdeckung 3 wieder verschlossen werden.

Wie den Fig. 2 und 3 entnommen werden kann, ist ein Zuführelement 5 vorgesehen, das im gezeigten Ausführungsbeispiel als Zuführplatte ausgeführt ist, die auch den Gehäuseboden des Gehäuses 1 bildet und innerhalb des Gehäuses 1 in Richtung der Abdeckung 3 bewegbar angeordnet ist. Bei dieser Bewegung wird Haarfärbemittel in Richtung von Abgabeöffnungen 6 befördert, sodass die Zuführplatte als Zuführelement 5 dient, wie noch näher ausgeführt werden wird. Hierfür ist der Griff 2 in der gezeigten Ausführungsform zangenartig mit einem stationären Oberteil 7 und einem am Oberteil 7 schwenkbaren Unterteil 8 ausgeführt, wobei das Unterteil 8 schwenkbar mit dem Zuführelement 5 verbunden ist. Zur weiteren Erläuterung der Bewegbarkeit des Zuführelements 5 wird auch auf die Fig. 5 Bezug genommen. Um eine Translationsbewegung des als Zuführplatte ausgeführten Zuführelements 5 bei gleichbleibender Winkellage innerhalb des Gehäuses 1 zu ermöglichen, ist die Zuführplatte mithilfe einer Parallelogrammführung geführt, die im vorliegenden Fall mithilfe eines Parallelogrammgelenks verwirklicht ist. Hierfür weist der Unterteil 8 einen ersten Parallelogrammlenker 8a und einen zweiten Parallelogrammlenker 8b auf, die einerseits am Oberteil 7 des Griffs 2 um die Schwenkachsen S1 und S2 schwenkbar befestigt sind, sowie andererseits an der Zuführplatte um die Schwenkachsen S3 und S4, wie insbesondere der Fig. 2 und der Fig. 5c entnommen werden kann. Ein Federelement 9 stellt die Rückstellung des Zuführelements 5 in seine untere Position gemäß der Fig. 5c sicher. Die Bedienung kann somit mit einer einzigen Hand erfolgen, nämlich mit jener Hand, die auch den Griff 2 festhält. Durch Schließen der Faust kann der schwenkbare Unterteil 8 betätigt werden, wodurch das als Zuführplatte ausgeführte Zuführelement 5 bei gleichbleibender Winkellage in Richtung der Abgabeöffnungen 6 (Fig. 5b) bewegt wird.

Am zweiten Parallelogrammlenker 8b ist ferner ein Abstellstück 10 befestigt, das bei Nicht-Benutzung der Vorrichtung ein aufrechtes Abstellen der Vorrichtung ermöglichen soll.

Die Abdeckung 3 weist an ihrer Oberseite senkrecht zur Längsrichtung R verlaufende Stege 11 auf, die zwischen ihnen rinnenartige Haaraufnahmen 12 bilden. Die Stege 11 können im Laufe ihrer Längserstreckung auch unterschiedliche Höhe aufweisen, wie etwa der Fig. 1 entnommen werden kann. Die rinnenartigen Haaraufnahmen 12 bilden dabei eine Abfolge von in Längsrichtung R des Gehäuses 1 nebeneinander angeordneter Haaraufnahmen 12, die sich jeweils gegenüber dem Gehäuseäußeren zum Einlegen von Haarpartien öffnen, wobei bei einer ersten Schar der Haaraufnahmen 12 die Haaraufnahmen 12 jeweils über Abgabeöffnungen 6 zur Abgabe von Haarfärbemittel mit dem Gehäuseinneren verbunden sind, und zwischen den Haaraufnahmen 12 der ersten Schar haarfärbemittellose Haaraufnahmen 12 einer zweiten Schar angeordnet sind, die diese Abgabeöffnungen 6 nicht aufweisen und gegenüber dem Gehäuseinneren somit geschlossen ausgeführt sind. In der gezeigten Ausführungsform sind die Abgabeöffnungen 6 entlang einer in Längsrichtung R des Gehäuses verlaufenden Seitenkante der Abdeckung 3 angeordnet. Jene Seitenfläche des Gehäuses 1, die sich entlang dieser Seitenkante erstreckt, wird in weiterer Folge als vordere Seitenfläche 15 bezeichnet und ist konkav ausgeführt, wie etwa der Fig. 3 entnommen werden kann.

Oberhalb der Abdeckung 3 ist ein Bürstenhebel 13 vorgesehen, der etwa in der Fig. 1 deutlich zu sehen ist, der um eine quer zur Längsrichtung R des Gehäuses 1 verlaufende Hebelschwenkachse S5 (siehe Fig. 4) von einer abdeckungsnahen Lage, in der der Bürstenhebel 13 die Haaraufnahmen 2 gegenüber dem Gehäuseäußeren zumindest teilweise abdeckt und die Bürsten 18 des Bürstenhebels 13 in die Haaraufnahmen 12 ragen, in eine abdeckungsferne Lage, in der der Bürstenhebel 13 die Haaraufnahmen 12 gegenüber dem Gehäuseäußeren freigibt, schwenkbar ist. Zudem ist der Bürstenhebel 13 im gezeigten Ausführungsbeispiel in seiner abdeckungsnahen Lage in Richtung einer Schiebeachse S6 (siehe etwa Fig. 1 oder Fig. 4) von einer aktiven Lage, in der die Bürsten 18 in den Abgabebereich der Abgabeöffnungen 6 ragen, in eine inaktive Lage, in der die Bürsten 18 vom Abgabebereich der Abgabeöffnungen 6 beabstandet sind, verschiebbar. In der gezeigten Ausführungsform ist die Schiebeachse S6 zugleich die Hebelschwenkachse S5 und verläuft in einem spitzen Winkel zu der dem Griff 2 zugewandten Seitenfläche des Gehäuses 1. Der spitze Winkel öffnet sich dabei in Richtung der vorderen Seitenfläche 15 des Gehäuses 1, wie etwa in der Fig. 4 ersichtlich ist. Auf diese Weise wird der Bürstenhebel 13 beim Hochschwenken auch gleichzeitig von der vorderen Seitenfläche 15 weg bewegt, wodurch ein ungewolltes Berühren des Kopfhaars mit den farbetragenden Bürsten 18 des Bürstenhebels 13 verhindert wird. Die Bürsten 18 wurden in der Fig. 4 und der Fig. 9 angedeutet.

Die Fig. 6 zeigt eine seitliche Ansicht der Ausführungsform der Erfindung gemäß Fig. 1 von der griffabgewandten Seite gesehen. Die Fig. 7 zeigt eine seitliche Ansicht der Ausführungsform der Erfindung gemäß Fig. 1 von der griffzugewandten Seite gesehen. Die Fig. 8 zeigt eine rückseitige Ansicht der Ausführungsform der Erfindung gemäß Fig. 1, und die Fig. 9 eine vorderseitige Ansicht der Ausführungsform der Erfindung gemäß Fig. 1.

In weiterer Folge soll die Bedienung der erfindungsgemäßen Vorrichtung beschrieben werden. Die Vorrichtung wird in der Anfangsposition des Farbauftrages auf eine Haarpartie mit der vorderen Seitenfläche 15 des Gehäuses 1 möglichst nah an die Kopfhaut der zu behandelnden Person gehalten. Die konkave Ausführung der vorderen Seitenfläche 15 sowie die angewinkelte Stellung des Griffes 2 erleichtern diese kopfnahe Positionierung des Gehäuses 1. In dieser kopfnahen Anfangsposition wird eine Haarpartie - ein sogenanntes Passé - aufgenommen und in die Haaraufnahmen 12 eingelegt. Der Bürstenhebel 13 befindet sich während des Einlegens der Haarpartie in die Haaraufnahmen 12 in seiner abdeckungsfernen Lage, um das Einlegen der Haarpartie nicht zu beeinträchtigen. Durch das Einlegen der Haarpartie in die Abdeckung 3 werden einzelne Strähnen durch die Stege 11 voneinander getrennt und auf die Haaraufnahmen 12 aufgeteilt.

Nach dem Einlegen der Haarpartie kann der Bürstenhebel 13 um die Hebelschwenkachse S5 in seine abdeckungsnahe Lage verschwenkt werden, in der der Bürstenhebel 13 die Haaraufnahmen 12 gegenüber dem Gehäuseäußeren zumindest teilweise abdeckt und die Bürsten 18 in die Haaraufnahmen 12 ragen. Dabei wird eine erste Rückstellfeder gespannt. In weiterer Folge kann der Bürstenhebel 13 in Richtung der Schiebeachse S6 in seine aktive Lage verschoben werden, in der die Bürsten 18 in den Abgabebereich der Abgabeöffnungen 6 ragen. Hierbei wird die zweite Rückstellfeder gespannt, wobei ein Bedienelement 14 diese Verschiebebewegung erleichtert. Die Schwenkbewegung sowie die Schiebebewegung können dabei vorzugsweise mit dem Daumen einer einzigen Hand ausgeführt werden, nämlich mit jener Hand, die auch den Griff 2 festhält. Vorzugsweise ist der Bürstenhebel 13 dabei in seiner aktiven Lage arretierbar, um der Bedienperson ein weiteres Arbeiten zu ermöglichen, ohne dabei den Bürstenhebel 13 manuell in seiner aktiven Lage fixieren zu müssen.

Durch Betätigen des Unterteils 8 des Griffes 2 und dem dadurch bewirkten Verschwenken der Zuführplatte 5 in Richtung der Abgabeöffnungen 6 wird Haarfärbemittel aus dem Gehäuseinneren zu den Abgabeöffnungen 6 der Haaraufnahmen 12 der ersten Schar zugeführt, wo es das Gehäuseinnere verlässt und von der betreffenden, rinnenartigen Haaraufnahme 12 der ersten Schar aufgenommen wird, wo es die in der betreffenden Haaraufnahme 12 eingelegte Strähne im Bereich der Abgabeöffnung 6 umspült. Die Haaraufnahmen 12 der zweiten Schar verbleiben hingegen haarfärbemittellos. Das Gehäuse 1 wird in weiterer Folge mithilfe des Griffs 2 langsam von der Kopfhaut der behandelten Person entfernt, wobei einerseits die Strähnen durch Aufteilen der behandelten Haarpartie auf die Haaraufnahmen 12 gebildet werden, und andererseits die in den Haaraufnahmen 12 der ersten Schar eingelegten Strähnen durch das Haarfärbemittel gezogen und somit von den Bürsten 18 unterstützt eingefärbt werden. Diese Bewegung kann durch ein leichtes Verdrehen des Gehäuses 1 begleitet werden. Die Bürsten 18 des Bürstenhebels 13 verbessern dabei einerseits den Farbauftrag auf die zu färbende Haarpartie und ermöglichen andererseits ein Abstreifen von überschüssigem Haarfärbemittel. Um das Abstreifen von überschüssigem Haarfärbemittel zu verbessern und ein Abtropfen von Haarfärbemittel zu verhindern, können des Weiteren Farbabstreifer 17 vorgesehen sein, die als Noppen oder Stifte ausgeführt und entlang der in Längsrichtung R des Gehäuses 1 verlaufenden Seitenkante der Abdeckung 3 angeordnet sind (siehe Fig. 9).

Nach dem Auftragen des Haarfärbemittels und dem "Abziehen" der Vorrichtung entlang der behandelten Haarpartie kann die Arretierung über Betätigung eines Zapfens 16 gelöst werden, wobei die zweite Rückstellfeder den Bürstenhebel 13 entlang der Schiebeachse S6 in seine inaktive Lage verschiebt, und der Bürstenhebel 13 in weiterer Folge von der ersten Rückstellfeder unterstützt um die Hebelschwenkachse S5 in seine abdeckungsferne Lage hochgeschwenkt werden kann. Die Vorrichtung ist nun bereit für das Auftragen von Haarfärbemittel auf eine weitere Haarpartie.

Dabei ist es auch denkbar die Abdeckung 3 austauschbar zu gestalten und die Abdeckung 3 unterschiedlich auszuführen, etwa mit unterschiedlichen Breiten der Haaraufnahmen 12, oder auch mit veränderlichem lichten Querschnitt der Haaraufnahmen entlang ihrer Längserstreckung, um unterschiedliche Effekte im gefärbten Haar zu verwirklichen.

Die Vorrichtung erleichtert dabei das Formen von Strähnen und das Auftragen von Haarfärbemittel bei gleichbleibender Qualität, und ermöglicht ein rascheres und saubereres Arbeiten. Insbesondere kann das mühsame Formen von Strähnen und deren Einpinseln mit Haarfärbemittel unterbleiben. Der Vorgang des Auftragens des Haarfärbemittels kann zudem rascher vorgenommen werden, wobei ein Tropfen des Haarfärbemittels oder dergleichen weitestgehend vermieden werden kann, sodass ein sauberes Arbeiten ermöglicht wird.

## Patentansprüche

1. Vorrichtung zum Auftragen fließfähiger Haarfärbemittel auf Haarpartien, bei der ein mit einem Griff (2) versehenes Gehäuse (1) mit einem Gehäuseinneren zur Aufnahme des fließfähigen Haarfärbemittels vorgesehen ist, und das Gehäuse (1) mit einer Abdeckung (3) versehen ist, die eine Abfolge von in einer Längsrichtung (R) des Gehäuses (1) nebeneinander angeordneter und in einer Querrichtung des Gehäuses (1) rinnenartig verlaufender Haaraufnahmen (12) aufweist, die sich jeweils gegenüber dem Gehäuseäußeren zum Einlegen von Haarpartien öffnen, wobei bei einer ersten Schar der Haaraufnahmen (12) die Haaraufnahmen jeweils über Abgabeöffnungen (6) zur Abgabe von Haarfärbemittel mit dem Gehäuseinneren verbunden sind, und zwischen den Haaraufnahmen (12) der ersten Schar haarfärbemittellose Haaraufnahmen (12) einer zweiten Schar angeordnet sind, **dadurch gekennzeichnet, dass** ein mit Bürsten (18) versehener Bürstenhebel (13) vorgesehen ist, der um eine quer zur Längsrichtung (R) des Gehäuses (1) verlaufende Hebelschwenkachse (S5) von einer abdeckungsnahen Lage, in der der Bürstenhebel (13) die Haaraufnahmen (12) gegenüber dem Gehäuseäußeren zumindest teilweise abdeckt und die Bürsten (18) in die Haaraufnahmen (12) ragen, in eine abdeckungsferne Lage, in der der Bürstenhebel (13) die Haaraufnahmen (12) gegenüber dem Gehäuseäußeren freigibt, schwenkbar ist, und im Gehäuseinneren ein Zuführelement (5) zur Zufuhr von Haarfärbemittel aus dem Gehäuseinneren zu den Abgabeöffnungen (6) der Haaraufnahmen (12) der ersten Schar angeordnet ist.

2. Vorrichtung nach Anspruch 1, **dadurch gekennzeichnet, dass** das Zuführelement (5) als eine innerhalb des Gehäuseinneren angeordnete und in Richtung der Abgabeöffnungen (6) der Haaraufnahmen (12) der ersten Schar bewegliche Zuführplatte ausgeführt ist.

3. Vorrichtung nach Anspruch 2, **dadurch gekennzeichnet, dass** der Griff (2) einen stationären Oberteil (7) und einen am Oberteil (7) schwenkbaren Unterteil (8) aufweist, wobei das Unterteil (8) schwenkbar mit dem als Zuführplatte ausgeführten Zuführelement (5) verbunden ist.

4. Vorrichtung nach Anspruch 3, **dadurch gekennzeichnet, dass** das als Zuführplatte ausgeführte Zuführelement (5) im Zuge der Schwenkbewegung des Unterteils (8) über eine Parallelogrammführung geführt ist.

5. Vorrichtung nach einem der Ansprüche 1 bis 4, **dadurch gekennzeichnet, dass** das Gehäuse (1) quaderförmig ausgeführt ist, wobei eine vordere Seitenfläche (15) des Gehäuses (1) konkav ausgeführt ist.

6. Vorrichtung nach einem der Ansprüche 1 bis 5, **dadurch gekennzeichnet, dass** das Gehäuse (1) quaderförmig ausgeführt ist, und die Abgabeöffnungen (6) entlang einer in Längsrichtung (R) des Gehäuses (1) verlaufenden Seitenkante der Abdeckung (3) angeordnet sind.

7. Vorrichtung nach Anspruch 1, **dadurch gekennzeichnet, dass** der Bürstenhebel (13) in seiner abdeckungsnahen Lage in Richtung einer Schiebeachse (S6) von einer aktiven Lage, in der die Bürsten (18) in den Abgabebereich der Abgabeöffnungen (6) ragen, in eine inaktive Lage, in der die Bürsten (18) vom Abgabebereich der Abgabeöffnungen (6) beabstandet sind, verschiebbar ist.

8. Vorrichtung nach Anspruch 7, **dadurch gekennzeichnet, dass** die Schiebeachse (S6) zugleich die Hebelschwenkachse (S5) ist und in einem spitzen Winkel zu der dem Griff (2) zugewandten Seitenfläche des Gehäuses (1) verläuft.

9. Vorrichtung nach einem der Ansprüche 1 bis 8, **dadurch gekennzeichnet, dass** der Griff (2) eine Längsachse (L) aufweist, die angewinkelt zur Längsrichtung (R) des Gehäuses (1) verläuft.

## Claims

1. Device for applying flowable hair dye to sections of hair, in which a housing (1) provided with a handle (2) is provided with a housing interior for receiving the flowable hair dye, and the housing (1) is provided with a cover (3) which has a sequence of hair receptacles (12) arranged next to one another in a longitudinal direction (R) of the housing (1) and extending in a groove-like manner in a transverse direction of the housing (1), which hair receptacles (12) each open towards the housing exterior for inserting sections of hair, wherein in a first group of hair receptacles (12), the hair receptacles (12) are each connected to the housing interior via dispensing openings (6) for dispensing hair dye, and hair receptacles (12) of a second group that do not contain hair dye are arranged between the hair receptacles (12) of the first group, **characterized in that** a brush lever (13) provided with brushes (18) is provided, which can be rotated about a lever pivot axis (S5) extending transversely to the longitudinal direction (R) of the housing (1) from a position close to the cover, in which the brush lever (13) at least partially covers the hair receptacles (12) from the housing exterior and the brushes (18) protrude into the hair receptacles (12), into a position remote from the cover, in which the brush lever (13) exposes the hair receptacles (12) from the housing exterior, and a feed element (5) for feeding hair dye from the housing interior to the dispensing openings (6) of the hair receptacles (12) of the first group is arranged in the housing interior.

2. Device according to claim 1, **characterized in that** the feed element (5) is designed as a feed plate arranged within the housing interior and to be movable in the direction of the dispensing openings (6) of the hair receptacles (12) of the first group.

3. Device according to claim 2, **characterized in that** the handle (2) has a stationary upper part (7) and a lower part (8) pivotable on the upper part (7), wherein the lower part (8) is pivotably connected to the feed element (5) designed as a feed plate.

4. Device according to claim 3, **characterized in that** the feed element (5), which is designed as a feed plate, is guided via a parallelogram guide in the course of the pivoting movement of the lower part (8).

5. Device according to one of claims 1 to 4, **characterized in that** the housing (1) is of cuboidal design, wherein a front side surface (15) of the housing (1) is of concave design.

6. Device according to one of claims 1 to 5, **characterized in that** the housing (1) is of cuboidal design, and the dispensing openings (6) are arranged along a side edge of the cover (3) extending in the longitudinal direction (R) of the housing (1).

7. Device according to claim 1, **characterized in that** the brush lever (13) is displaceable in its position close to the cover in the direction of a sliding axis (S6) from an active position, in which the brushes (18) project into the dispensing area of the dispensing openings (6), into an inactive position, in which the brushes (18) are spaced apart from the dispensing area of the dispensing openings (6).

8. Device according to claim 7, **characterized in that** the sliding axis (S6) is at the same time the lever pivot axis (S5) and extends at an acute angle to the side surface of the housing (1) facing the handle (2).

9. Device according to one of claims 1 to 8, **characterized in that** the handle (2) has a longitudinal axis (L) that is angled with respect to the longitudinal direction (R) of the housing (1).

## Revendications

1. Dispositif pour appliquer de la teinture capillaire fluide sur des mèches de cheveux, dans lequel est prévu un corps (1) muni d'un manche (2) avec un intérieur de corps destiné à recevoir la teinture capillaire fluide et le corps (1) est muni d'une couverture (3) qui présente une succession de logements de cheveux (12) disposés les uns à côté des autres dans le sens longitudinal (R) du corps (1) et qui forment des rainures dans un sens transversal du corps (1), ouvrant chacun vers l'extérieur du corps pour l'insertion de mèches de cheveux, dans lequel, dans un premier groupe de logements de cheveux (12), les logements de cheveux communiquent chacun avec l'intérieur du corps par l'intermédiaire d'ouvertures de sortie (6) pour la sortie de teinture capillaire et des logements de cheveux (12) sans teinture capillaire d'un deuxième groupe sont disposés entre les logements de cheveux (12) du premier groupe, **caractérisé en ce qu'**est prévu un levier porte-brosses (13) muni de brosses (18) qui peut pivoter autour d'un axe de pivotement du levier (S5), qui s'étend transversalement par rapport au sens longitudinal (R) du corps (1), d'une position proche de la couverture, dans laquelle le levier porte-brosses (13) couvre au moins partiellement les logements de cheveux (12) vis-à-vis de l'extérieur du corps et les brosses (18) dépassent dans les logements de cheveux (12), à une position éloignée de la couverture, dans laquelle le levier porte-brosses (13) dégage les logements de cheveux (12) vis-à-vis de l'extérieur du corps, et un élément de transport (5) est disposé à l'intérieur du corps pour amener de la teinture capillaire de l'intérieur du corps aux ouvertures de sortie (6) des logements de cheveux (12) du premier groupe.

2. Dispositif selon la revendication 1, **caractérisé en ce que** l'élément de transport (5) est réalisé comme une plaque de transport disposée à l'intérieur de l'intérieur du corps et déplaçable en direction des ouvertures de sortie (6) des logements de cheveux (12) du premier groupe.

3. Dispositif selon la revendication 2, **caractérisé en ce que** le manche (2) comporte une partie supérieure fixe (7) et une partie inférieure (8) capable de pivoter sur la partie supérieure (7), laquelle partie inférieure (8) est assemblée de façon pivotante avec l'élément de transport (5) réalisé comme une plaque de transport.

4. Dispositif selon la revendication 3, **caractérisé en ce que** l'élément de transport (5) réalisé comme une plaque de transport est guidé par un guidage à parallélogramme au cours du mouvement pivotant de la partie inférieure (8).

5. Dispositif selon l'une des revendications 1 à 4, **caractérisé en ce que** le corps (1) est carré et une face antérieure (15) du manche (1) est concave.

6. Dispositif selon l'une des revendications 1 à 5, **caractérisé en ce que** le corps (1) est carré et les ouvertures de sortie (6) sont disposées le long d'une face de la couverture (3) orientée dans le sens longitudinal (R) du corps (1).

7. Dispositif selon la revendication 1, **caractérisé en ce que** le levier porte-brosses (13), dans sa position proche de la couverture, est capable de translation dans la direction d'un axe de translation (S6) d'une position active, dans laquelle les brosses (18) dépassent dans la zone de sortie des ouvertures de sortie (6), à une position inactive dans laquelle les brosses (18) sont éloignées de la zone de sortie des ouvertures de sortie (6).

8. Dispositif selon la revendication 7, **caractérisé en ce que** l'axe de translation (S6) est en même temps l'axe de pivotement (S5) et forme un angle aigu avec la paroi du corps (1) tournée vers le manche (2).

9. Dispositif selon l'une des revendications 1 à 8, **caractérisé en ce que** le manche (2) comporte un axe longitudinal (L) qui forme un angle par rapport au sens longitudinal (R) du corps (1).
